# EUROPÄISCHE PATENTSCHRIFT

(11) **EP 1 991 999 B1**
(45) Veröffentlichungstag und Bekanntmachung des Hinweises auf die Patenterteilung: **25.12.2013**
(21) Anmeldenummer: 07704621.7
(22) Anmeldetag: 16.02.2007
(51) Int. Cl.: H01H 31/00, H01H 33/12, H01H 33/66

(54) **ELEKTRISCHES SCHALTGERÄT**
ELECTRICAL SWITCHING DEVICE
COMMUTATEUR ÉLECTRIQUE

(30) Priorität: 22.02.2006 DE 102006008933
(43) Veröffentlichungstag der Anmeldung: 19.11.2008
(73) Patentinhaber: Siemens Aktiengesellschaft, 80333 München (DE)
(72) Erfinder: KUNTZE, Torsten, 01809 Dohna (DE); PROTZE, Carsten, 01307 Dresden (DE); SCHRÄDER, Dirk, 99326 Dörnfeld (DE)
(86) Internationale Anmeldenummer: PCT/EP2007/051499
(87) Internationale Veröffentlichungsnummer: WO 2007/096302

(56) Entgegenhaltungen:
- DE-A1- 2 522 525
- DE-C1- 19 918 077
- US-A- 5 276 286

## Beschreibung

Die Erfindung betrifft ein elektrisches Schaltgerät mit einer ersten Unterbrechereinheit zum Unterbrechen und Verbinden einer elektrischen Leitung, insbesondere ein luftisolierter Erdungsschalter, wobei im elektrischen Schaltgerät mindestens eine zweite gekapselte Unterbrechereinheit parallel zur ersten Unterbrechereinheit angeordnet ist und die beim Verbinden oder Unterbrechen der elektrischen Leitung entstehenden Spannungsüberschläge als Lichtbögen in der zweiten Unterbrechereinheit auftreten, wobei die zweite Unterbrechereinheit beim Verbinden der elektrischen Leitung vor der ersten Unterbrechereinheit und beim Unterbrechen der elektrischen Leitung nach der ersten Unterbrechereinheit schaltbar ist. Weiterhin betrifft die Erfindung ein Verfahren zum Schalten eines luftisolierten Erdungsschalters, wobei am luftisolierten Erdungsschalter kein Lichtbogen aufgrund eines Spannungsüberschlages bzw. der Kontakttrennung entsteht.

Herkömmliche luftisolierte Erdungsschalter sind als Schwenkoder als Schwenk-Schub-Erder ausgestaltet. Beim Aufschalten einer Leitung oder einer Schaltanlage auf das Erdpotenzial bzw. Abschalten vom Erdpotenzial erzeugen diese Einschaltvorgänge einen kapazitiven und/oder einen induktiven Strom, der bei einem bestimmten Abstand der Hauptkontakte des Erdungsschalters zueinander zu einem Lichtbogen führen kann. Da die Erdungsschalter zumeist in Freiluftanlagen betrieben werden, stellt dieser offene Lichtbogen eine Gefahr für die in der Anlage befindlichen Personen und elektrischen Geräte dar. Bisher wurde dieses Problem dadurch gelöst, dass ein Hilfskontakt mit voraus- beziehungsweise nacheilender Funktion zum Hauptkontakt geschaltet wird. Ausschließlich am Hilfskontakt zündet ein entstehender Lichtbogen. Hierdurch sind die Hauptkontakte des luftisolierten Erdungsschalters vor der Lichtbogeneinwirkung geschützt. Nachteilig hierbei ist, dass der dabei entstehende Lichtbogen weiterhin im Freien entsteht und damit ein Sicherheitsrisiko darstellt.

Ein elektrisches Schaltgerät der eingangs genannten Art ist aus der US 5 276 286 bekannt.

Aufgabe der vorliegenden Erfindung ist es, ein lichtbogenfreies Schalten eines Hauptschalters zu gewährleisten. Gelöst wird die Aufgabe dadurch, dass ein Trennschalter zwischen dem luftisolierten Erdungsschalter und der zweiten Unterbrechereinheit angeordnet ist und mittels einer Aufnahmevorrichtung ein an einem beweglichen Hauptkontakt des luftisolierten Erdungsschalters befindlicher erster Teil des Trennschalters einen Kontakt zum zweiten Teil des Trennschalters herstellt. Durch die erfindungsgemäße Schaltanlage ist gewährleistet, dass ein möglicher Lichtbogen ausschließlich in der zweiten Unterbrechereinheit auftritt und damit die erste Unterbrechereinheit lichtbogenfrei schaltbar ist. Insbesondere für luftisolierte Erdungsschalter als erste Unterbrechereinheit ergibt sich hierdurch der Vorteil, dass ein möglicher Lichtbogen nicht an den Hauptkontakten des luftisolierten Erdungsschalters auftritt und damit die Lebensdauer der Schaltanlage verlängert. Gleichzeitig wird hierdurch das Sicherheitsrisiko aufgrund des Auftretens eines Lichtbogens an dem luftisolierten Erdungsschalter als erste Unterbrechereinheit im Freien minimiert. Insbesondere für den Fall, dass der Bemessungskurzschlussstrom für die erste Unterbrechereinheit größer als der Bemessungskurzschlussstrom für die zweite Unterbrechereinheit ist, muss die zweite Unterbrechereinheit von der eingeschalteten ersten Unterbrechereinheit getrennt sein. Diese elektrische Trennung gewährleistet der Trennschalter. Durch die Ausnutzung der Bewegung des beweglichen Hauptkontaktes des Erdungsschalters als erste Unterbrechereinheit ist eine mechanisch/elektrische Kopplung mittels eines ersten Teils des Trennschalters möglich. Ein entsprechend ausgestalteter "Finger" greift in die Aufnahmevorrichtung und stellt aufgrund des Bewegungsauflaufes des beweglichen Hauptkontaktes eine Verbindung beim Einschalten bzw. beim Ausschalten her.

Durch die Bewegung des beweglichen Hauptkontaktes mittels des ersten Teils des Trennschalters führt die Aufnahmevorrichtung eine Rotationsbewegung aus. Kurz vor Erreichung der Endstellung für den geschalteten Zustand führt der bewegliche Hauptkontakt eine Hubbewegung in den festen Hauptkontakt aus. Dieser Bewegungsablauf des beweglichen Hauptkontaktes wird dazu genutzt, die bestehende elektrische Verbindung zwischen den beiden Teilen des Trennschalters wieder im eingeschalteten Zustand zu unterbrechen. Zuvor ist durch die Rotations- und Hubbewegung die Vakuumschaltkammer geschaltet worden. In der Endstellung des beweglichen Hauptkontaktes im geschalteten Zustand ist damit die zweite Unterbrechereinheit durch den geöffneten Trennschalter wieder elektrisch von der Hauptstrombahn getrennt.

Umgekehrt wird bei der Ausschaltbewegung aufgrund der Senkbewegung des beweglichen Hauptkontaktes relativ zum festen Hauptkontakt der erste Teil des Trennschalters über die Aufnahmevorrichtung in Kontakt mit dem zweiten Teil des Trennschalters gebracht und damit zuerst eine elektrische Verbindung über die Trennstelle erzeugt. Anschließend wird die zweite Unterbrechereinheit geschaltet. Mit fortschreitender Bewegung des beweglichen Hauptkontaktes und Entfernung vom festen Hauptkontakt wird die Verbindung zwischen dem festen und dem beweglichen Hauptkontakt lichtbogenfrei getrennt. Der erste Teil des Trennschalters ist so dimensioniert, da bei einer genügenden Trennstrecke zwischen den Hauptkontakten die Aufnahmevorrichtung aufgrund der Rotationsbewegung anschließend die zweite Unterbrechereinheit, z.B. eine Vakuumschaltkammer, öffnet. Ein dabei entstehender Lichtbogen bleibt in der Kammer der zweiten Unterbrechereinheit. Nach ausreichender Trennung der Kontakte der zweiten Unterbrechereinheit und der Lichtbogenlöschung, kann der Trennschalter stromlos ebenfalls geöffnet werden. Dieser Bewegungsablauf wird durch die abgestimmte Geometrie und Auslegung des beweglichen Hauptkontaktes, der Länge und Anordnung des ersten Teils des Trennschalters, sowie der Konzeption der Aufnahmevorrichtung gewährleistet.

In einer vorteilhaften Ausgestaltung der elektrischen Schaltanlage ist vorgesehen, dass die zweite Unterbrechereinheit ein Leistungsschalter und/oder ein Lastschalter und/oder ein Trennschalter und/oder eine Vakuumschaltkammer und/oder ein Überspannungsableiter ist, z.B. eine Funkenstrecke und/der ein Spannungsbegrenzer. Insbesondere bei der Verwendung von gekapselten Schaltern als zweite Unterbrechereinheit wird der Lichtbogen ausschließlich in der geschlossenen Kammer der zweiten Unterbrechereinheit gezündet und damit nach außen abgeschirmt.

Ist der Bemessungskurzschlußstrom der gekapselten zweiten Unterbrechereinheit gleich oder größer der ersten Unterbrechereinheit kann eine serielle Anordnung der beiden Unterbechereinheiten zur Anwendung kommen.

Die zweite Unterbrechereinheit ist gemäß der vorliegenden Erfindung an der an dem Schaltgerät anliegenden Spannungspotentialseite, insbesondere der Hochspannungspotentialseite, angeordnet. Vorteilhafterweise ist parallel und/oder seriell zur zweiten Unterbrechereinheit mindestens eine weitere Unterbrechereinheit zur Ableitung von Überspannungen angeordnet. Insbesondere ist die dritte Unterbrechereinheit ein Überspannungsableiter, eine Funkenstrecke, offen oder gekapselt oder sonstige Spannungsbegrenzer.

Durch den Überspannungsableiter kann die Bemessungsspannung der zweiten Unterbrechereinheit kleiner als die Bemessungsspannung der ersten Schaltkammer gewählt werden.

In einer vorteilhaften Ausgestaltung der erfindungsgemäßen Schaltanlage ist die zweite Unterbrechereinheit in einem Festkontakt eines luftisolierten Erdungsschalters als erste Unterbrechereinheit integriert. Hierdurch ergibt sich der Vorteil, dass bestehende Erdungsschaltanlagen mit einer entsprechenden zweiten Unterbrechereinheit nachrüstbar sind.

Vorteilhafterweise ist die zweite Unterbrechereinheit parallel oder seriell mit der ersten Unterbrechereinheit verbunden. Für den Fall einer seriellen elektrischen Verbindung der ersten Unterbrechereinheit mit der zweiten Unterbrechereinheit als Reihenschaltung ist zu beachten, dass die Stromfestigkeiten der beiden Unterbrechereinheiten jeweils bezüglich der maximalen Ströme ausgelegt sein müssen. Im Falle einer parallelen Anordnung der zweiten Unterbrechereinheit relativ zur ersten Unterbrechereinheit kann die Stromfestigkeit der zweiten Unterbrechereinheit kleiner als die erste Unterbrechereinheit dimensioniert sein. Hierbei ist dann die Verwendung eines Trennschalters zwischen der ersten und zweiten Unterbrechereinheit vorteilhaft.

Erfindungsgemäß ist ebenfalls ein Verfahren zum Schalten eines luftisolierten Erdungsschalters vorgesehen, wobei der luftisolierte Erdungsschalter mit einer parallel zum luftisolierten Erdungsschalter angeordneten zweiten Unterbrechereinheit verbunden ist, wobei die zweite Unterbrechereinheit beim Verbinden der elektrischen Leitung vor dem luftisolierten Erdungsschalter geschlossen und beim Unterbrechen der elektrischen Leitung zuerst der luftisolierte Erdungsschalter und erst anschließend die zweite Unterbrechereinheit von der elektrischen Leitung getrennt wird, wobei durch eine Aufnahmevorrichtung ein an einem beweglichen Hauptkontakt des luftisolierten Erdungsschalters befindlicher erster Teil eines Trennschalters ein Kontakt zum zweiten Teil eines Trennschalters hergestellt wird.

Bei der Verwendung einer Trennstelle als Verbindung zwischen dem luftisolierten Erdungsschalter und der zweiten Unterbrechereinheit wird beim Einschaltvorgang zuerst die Trennstelle, anschließend die zweite Unterbrechereinheit, danach der luftisolierte Erdungsschalter geschlossen und bei hergestellter Leitungsverbindung die Trennstelle wieder geöffnet. Beim Ausschaltvorgang wird zuerst die geöffnete Trennstelle geschlossen, danach der luftisolierte Erdungsschalter geöffnet, danach die zweite Unterbrechereinheit unter gegebenenfalls auftretender Erzeugung eines Lichtbogens geöffnet und nach der vollständigen Trennung der elektrischen Leitung die Trennstelle wiederum geöffnet.

Weitere vorteilhafte Ausgestaltungen ergeben sich aus den Unteransprüchen. Einige beispielhafte Ausgestaltungen werden anhand der Figuren erläutert. Es zeigen:
- Fig.1: schematische Seitenansicht eines Teils der erfindungsgemäßen Schaltanlage;
- Fig.2: erfindungsgemäßen Verfahrensablauf zum lichtbogenfreien Einschalten eines luftisolierten Erdungsschalters;
- Fig.3: erfindungsgemäßen Verfahrensablauf zum lichtbogenfreien Ausschalten eines luftisolierten Erdungsschalters;
- Fig.4: Schaltungsbild der erfindungsgemäßen Schaltanlage mit einem parallel zur zweiten Unterbrechereinheit angeordneten Überspannbngsableiter als dritte Unterbrechereinheit.

Die Figur Fig. 1 zeigt eine schematische Seitenansicht eines luftisolierten Erdungsschalters 2 als erste Unterbrechereinheit als Bestandteil eines elektrischen Schaltgerätes (nicht dargestellt). In dem festen Hauptkontakt 4a des luftisolierten Erdungsschalters 2 ist eine Vakuumschaltkammer 3 als zweite Unterbrechereinheit integriert. Beim Schließen der Hauptkontakte 4a, 4b des Erdungsschalters 2 als Verbindung der Erdstrombahn mit der Spannungspotentialseite wird mittels der Bewegungsenergie des bewegliche Hauptkontaktes 4b der Erdstrombahn eine ebenfalls im festen Hauptkontakt 4a des luftisolierten Erdungsschalters 2 befindliche Trennstelle 5a, 5b geschlossen.

Ein Ausleger 5a am beweglichen Hauptkontakt 4b rastet während der Rotationsbewegung des beweglichen Hauptkontaktes 4b beim Einschaltvorgang in die Aufnahmevorrichtung 6 ein und stellt somit eine elektrische Verbindung über die Trennstelle 5a, 5b her. Durch die weitere Rotations- und anschließende Hubbewegung des beweglichen Hauptkontaktes 4b wird anschließend die Vakuumschaltkammer 3 ebenfalls geschlossen. Ein dabei entstehender Lichtbogen kann innerhalb der Vakuumschaltkammer 3 gelöscht werden. Mit fortschreitender Bewegung des beweglichen Hauptkontaktes 4b wird zwischen dem festen Hauptkontakt 4a des luftisolierten Erdungsschalters 2 und dem beweglichen Hauptkontakt 4b anschließend lichtbogenfrei eine elektrische Verbindung hergestellt. Gleichzeitig wird mit dem Einrasten des beweglichen Hauptkontaktes 4b aufgrund einer Vertikalbewegung nach der Rotationsbewegung des beweglichen Hauptkontaktes 4b in den festen Hauptkontakt 4a des luftisolierten Erdungsschalters 2 die Trennstelle 5a, 5b mittels des Ausfahrens von 5a aus 5b wieder geöffnet, so dass die Hauptstrombahn ausschließlich über den luftisolierten Erdungsschalter 2 verläuft. Die Trennstelle 5a, 5b trennt die Vakuumschaltkammer 3 von der Erdstrombahn.

Beim Ausschaltvorgang wird aufgrund der Kinematik des beweglichen Hauptkontaktes 4b zuerst wiederum die Trennstelle 5a, 5b aufgrund der Senkbewegung des beweglichen Haupotkontaktes 4b geschlossen. Mit fortschreitender Entfernung des beweglichen Hauptkontaktes 4b vom festen Hauptkontakt 4a des luftisolierten Erdungsschalters verläuft der elektrische Kontakt nunmehr ausschließlich über die Vakuumschaltkammer 3. Nunmehr öffnet auch die Vakuumschaltkammer 3 den Kontakt und löscht den dabei entstehenden Lichtbogen ausschließlich innerhalb der Vakuumschaltkammer 3. Mit fortschreitender Entfernung des beweglichen Hauptkontaktes 4b vom festen Hauptkontakt 4a des luftisolierten Erdungsschalters 2 kann nunmehr kein Lichtbogen zwischen den Hauptkontakten 4a, 4b entstehen, so dass der luftisolierte Erdungsschalter 2 lichtbogenfrei geschlossen und geöffnet werden kann. Nachdem der luftisolierte Erdungsschalter 2 sowie die Vakuumschaltkammer 3 stromlos sind, wird durch ein Ausfahren des beweglichen Hauptkontaktes 4b ebenfalls die Trennstelle 5a, 5b geöffnet, so dass nunmehr die Vakuumschaltkammer 3 sowie der luftisolierte Erdungsschalter 2 vollständig getrennt und stromlos sind.

Die Figur Fig. 2 zeigt einen erfindungsgemäßen Verfahrensablauf zum lichtbogenfreien Einschalten eines luftisolierten Erdungsschalters 2 unter Verwendung einer zusätzlichen Trennstelle 5a, 5b. Die einzelnen Abbildungen zeigen den erfindungsgemäßen Verfahrensablauf zum lichtbogenfreien Schalten des luftisolierten Erdungsschalters 2. Im ausgeschalteten Zustand sind der luftisolierte Erdungsschalter 2 und die zweite Unterbrechereinheit 3 als Vakuumschalter sowie eine zwischen dem luftisolierten Erdungsschalter 2 und der Vakuumschaltkammer 3 angeordnete Trennstelle 5a, 5b geöffnet. Beim Einschaltvorgang wird nunmehr zuerst die Trennstelle 5a, 5b geschlossen und anschließend eine elektrische Verbindung der Leitung 7 über die Vakuumschaltkammer 3 vorgenommen. Ein gegebenenfalls dabei entstehender Lichtbogen wird innerhalb der Vakuumschaltkammer 3 gelöscht. Anschließend wird der feste Hauptkontakt 4a des luftisolierten Erdungsschalters 2 geschlossen, wobei hierbei nunmehr kein Lichtbogen entstehen kann. Mit der elektrischen Verbindung der Hauptkontakte 4a, 4b des luftisolierten Erdungsschalters 2 wird die Vakuumschaltkammer 3 anschließend von der elektrischen Leitung 7 mittels der Trennstelle 5a, 5b getrennt.

Die Figur Fig. 3 zeigt einen erfindungsgemäßen Ausschaltvorgang eines lichtbogenfreien Schaltens eines luftisolierten Erdungsschalters 2 in Verbindung mit einer Vakuumschaltkammer 3 als zweite Unterbrechereinheit und einer Trennstelle 5a, 5b. Nach dem Schließen der im Ausgangszustand geöffneten Trennstelle 5a, 5b wird anschließend der bewegliche Hauptkontakt 4b des luftisölierten Erdungsschalters 2 von dem festen Hauptkontakt 4a entfernt. Die elektrische Verbindung erfolgt in dieser Phase ausschließlich über die Vakuumschaltkammer 3 als zweite Unterbrechereinheit. Anschließend werden die Kontakte der Vakuumschaltkammer 3 ebenfalls geöffnet, so dass ein gegebenenfalls entstehender Lichtbogen ausschließlich in der Vakuumschaltkammer 3 zündet. Mit fortschreitender Zeit ist der feste Hauptkontakt 4a des luftisolierten Erdungsschalters 2 nunmehr soweit vom beweglichen Hauptkontakt 4b entfernt, dass ein Zünden eines Lichtbogens in der Luft zwischen den Hauptkontakten 4a, 4b aufgrund der Trennstreckenentfernung nicht mehr möglich ist. Nach dem nun die Vakuumschaltkammer 3 und die Hauptkontakte 4a, 4b des luftisolierten Erdungsschalters 2 getrennt sind, wird auch die Trennstelle 5a, 5b geöffnet, so dass die elektrische Verbindung nunmehr aufgehoben ist.

Vorteilhaft ist dabei, dass die Kinematik in der Hauptstrombahn dazu benutzt wird, den entsprechenden Schaltvorgang vorzunehmen. Die Bewegung des beweglichen Hauptkontaktes 4b wird für die aufzuwendende Kraft zum Schließen oder Öffnen der Trennstelle 5a, 5b und der Vakuumschaltkammer 3 als zweite Unterbrechereinheit genutzt. Die Vakuumschaltkammer 3 braucht dabei keine eigene Energieversorgung und es ist ebenfalls keine Hilfsstrombahn parallel zur Erderstrombahn notwendig.

Die Figur Fig. 4 zeigt ein Schaltungsbild der erfindungsgemäßen Schaltanlage 1 mit einem parallel zur zweiten Unterbrechereinheit 3 angeordneten Überspannungsableiter als dritte Unterbrechereinheit 8. Die parallel zum Erdungsschalter 2 als erste Unterbrechereinheit angeordnete Vakuumschaltkammer 3 als zweite Unterbrechereinheit wird zusätzlich durch die dritte Unterbrechereinheit 8 als Funkenstrecke geschützt und bezüglich der Spannung begrenzt. Hierdurch kann die Vakuumkammer 3 bezüglich der Spannungs- und Stromfestigkeit kleiner als der Erdungsschalter 2 dimensioniert werden. Ebenso können weitere Unterbrechereinheiten (nicht dargestellt) zusätzlich parallel und/oder seriell bezüglich der Vakuumschaltkammer 3 in der elektrischen Schaltanlage 1 angeordnet sein.

## Patentansprüche

1. Elektrisches Schaltgerät (1) mit einem luftisolierten Erdungsschalter (2) zum Unterbrechen und Verbinden einer elektrischen Leitung (7), wobei im elektrischen Schaltgerät (1) mindestens eine zweite nahezu geschlossene Unterbrechereinheit (3) mit dem luftisolierten Erdungsschalter (2) verbunden ist und die beim Verbinden oder Unterbrechen der elektrischen Leitung (7) entstehenden Spannungsüberschläge als Lichtbögen in der zweiten Unterbrechereinheit (3) auftreten und die zweite Unterbrechereinheit (3) beim Verbinden der elektrischen Leitung (7) vor dem luftisolierten Erdungsschalter (2) und beim Unterbrechen der elektrischen Leitung (7) nach dem luftisolierten Erdungsschalter (2) schaltbar ist,
**dadurch gekennzeichnet, dass**
ein Trennschalter (5a, 5b) zwischen dem luftisolierten Erdungsschalter (2) und der zweiten Unterbrechereinheit (3) angeordnet ist und mittels einer Aufnahmevorrichtung (6) ein an einem beweglichen Hauptkontakt (4b) des luftisolierten Erdungsschalters (2) befindlicher erster Teil des Trennschalters (5a) einen Kontakt zum zweiten Teil des Trennschalters (5b) herstellt.

2. Elektrisches Schaltgerät (1) nach Anspruch 1,
**dadurch gekennzeichnet, dass**
die zweite Unterbrechereinheit (3) ein Leistungsschalter und/oder ein Lastschalter und/oder ein Trennschalter und/oder eine Vakuumschaltkammer und/oder eim Überspannungsableiter ist.

3. Elektrisches Schaltgerät (1) nach einem der Ansprüche 1 bis 2,
**dadurch gekennzeichnet, dass**
die zweite Unterbrechereinheit (3) an der an dem Schaltgerät (1) anliegenden Spannungspotentialseite, insbesondere der Hochspannungspotentialseite, angeordnet ist.

4. Elektrisches Schaltgerät (1) nach einem der Ansprüche 1 bis 3,
**dadurch gekennzeichnet, dass**
parallel und/oder seriell zur zweiten Unterbrechereinheit (3) mindestens eine weitere Unterbrechereinheit (8) zur Ableitung von Überspannungen angeordnet ist.

5. Elektrisches Schaltgerät (1) nach Anspruch 4,
**dadurch gekennzeichnet, dass**
die dritte Unterbrechereinheit (8) ein Überspannungsableiter ist.

6. Elektrisches Schaltgerät (1) nach einem der Ansprüche 1 bis 5,
**dadurch gekennzeichnet, dass**
die zweite Unterbrechereinheit (3) in einem Festkontakt (4a) eines Erdungsschalters (2) als erste Unterbrechereinheit integriert ist.

7. Elektrisches Schaltgerät (1) nach einem der Ansprüche 1 bis 6,
**dadurch gekennzeichnet, dass**
die zweite Unterbrechereinheit (3) parallel und/oder seriell mit der ersten Unterbrechereinheit (2) verbunden ist.

8. Verfahren zum Schalten eines luftisolierten Erdungsschalters (2) einer mit dem luftisolierten Erdungsschalter verbundenen elektrischen Leitung (7) mit einer parallel zum luftisolierten Erdungsschalter (2) angeordneten zweiten Unterbrechereinheit (3), wobei die zweite Unterbrechereinheit (3) beim Verbinden der elektrischen Leitung (7) vor dem luftisolierten Erdungsschalter (2) geschlossen und beim Unterbrechen der elektrischen Leitung (7) zuerst der luftisolierte Erdungsschalter (2) und erst anschließend die zweite Unterbrechereinheit (3) von der elektrischen Leitung (7) getrennt wird, wobei durch eine Aufnahmevorrichtung (6) ein an einem beweglichen Hauptkontakt (4b) des luftisolierten Erdungsschalters (2) befindlicher erster Teil eines Trennschalters (5a) ein Kontakt zum zweiten Teil eines Trennschalters (5b) hergestellt wird.

9. Verfahren nach Anspruch 8,
**dadurch gekennzeichnet, dass**
bei der Verwendung der Trennstelle (5a, 5b) als Verbindung zwischen dem luftisolierten Erdungsschalter (2) und der zweiten Unterbrechereinheit (3) beim Einschaltvorgang zuerst die Trennstelle (5a, 5b), anschließend die zweite Unterbrechereinheit (3), danach der luftisolierte Erdungsschalter (2) geschlossen und bei hergestellter Leitungsverbindung die Trennstelle (5a, 5b) wieder geöffnet wird und beim Ausschaltvorgang zuerst die geöffnete Trennstelle (5a, 5b) geschlossen, danach der luftisolierte Erdungsschalter (2) geöffnet, danach die zweite Unterbrechereinheit (3) unter gegebenenfalls auftretender Erzeugung eines Lichtbogens geöffnet und nach der vollständigen Trennung der elektrischen Leitung (7) die Trennstelle (5a, 5b) wiederum geöffnet wird.

## Claims

1. Electrical switching device (1) having an air-insulated grounding switch (2) for interruption and connection of an electrical line (7), wherein
in the electrical switching device (1), at least one second virtually closed interrupter unit (3) is connected to the air-insulated grounding switch (2), and the voltage flashovers which occur on connection or interruption of the electrical line (7) occur as arcs in the second interrupter unit (3), and the second interrupter unit (3) is switchable before the air-insulated grounding switch (2) on connection of the electrical line (7), and is switchable after the air-insulated grounding switch (2) on interruption of the electrical line (7),
**characterized in that**
an isolation switch (5a, 5b) is arranged between the air-insulated grounding switch (2) and the second interrupter unit (3), and a first part (which is located on a moving main contact (4b) of the air-insulated grounding switch (2)) of the isolation switch (5a) makes a contact, by means of a holding apparatus (6), with the second part of the isolation switch (5b).

2. Electrical switching device (1) according to Claim 1,
**characterized in that**
the second interrupter unit (3) is a circuit breaker and/or a load switch and/or an isolation switch and/or a vacuum interrupter chamber and/or a surge arrester.

3. Electrical switching device (1) according to one of Claims 1 to 2,
**characterized in that**
the second interrupter unit (3) is arranged on the voltage potential side on the switching device (1), in particular the high-voltage potential side.

4. Electrical switching device (1) according to one of Claims 1 to 3,
**characterized in that**
at least one further interrupter unit (8) for dissipation of overvoltages is arranged in parallel and/or in series with the second interrupter unit (3).

5. Electrical switching device (1) according to Claim 4,
**characterized in that**
the third interrupter unit (8) is a surge arrester.

6. Electrical switching device (1) according to one of Claims 1 to 5,
**characterized in that**
the second interrupter unit (3) is integrated in a fixed contact (4a) of a grounding switch (2) as the first interrupter unit.

7. Electrical switching device (1) according to one of Claims 1 to 6,
**characterized in that**
the second interrupter unit (3) is connected in parallel and/or in series with the air-insulated grounding switch (2).

8. Method for switching an air-insulated grounding switch (2) of an electrical line (7), which is connected to the air-insulated grounding switch, having a second interrupter unit (3) which is arranged in parallel with the air-insulated grounding switch (2), with the second interrupter unit (3) being closed before the air-insulated grounding switch (2) on connection of the electrical line (7), and with the air-insulated grounding switch (2) being disconnected from the electrical line (7) first of all, and only then followed by the second interrupter unit (3), on interruption of the electrical line (7), a contact being made by a first part (which is located on a moving main contact (4b) of the air-insulated grounding switch (2)) of an isolation switch (5a), by means of a holding apparatus (6), with the second part of an isolation switch (5b).

9. Method according to Claim 8,
**characterized in that**,
when using the isolation point (5a, 5b) as the connection between the air-insulated grounding switch (2) and the second interrupter unit (3), the isolation point (5a, 5b) is closed first during the connection process, after which the second interrupter unit (3) is closed followed by the air-insulated grounding switch (2), and the isolation point (5a, 5b) is opened again when the line connection has been made, and the opened isolation point (5a, 5b) is closed first of all during the disconnection process, after which the air-insulated grounding switch (2) is opened, following which the second interrupter unit (3) is opened, during which process an arc may be produced, and the isolation point (5a, 5b) is opened again after complete disconnection of the electrical line (7).

## Revendications

1. Appareil ( 1 ) électrique de manoeuvre ayant un commutateur ( 2 ) de mise à la terre à isolation par de l'air pour la coupure et la liaison d'une ligne ( 7 ) électrique, dans lequel, dans l'appareil ( 1 ) électrique de manoeuvre, au moins une deuxième unité ( 3 ) de coupure presque fermée est reliée au commutateur ( 2 ) de mise à la terre à isolation par de l'air et les décharges de tension, se créant à la liaison ou à la coupure de la ligne ( 7 ) électrique, se produisent sous forme d'arcs électriques dans la deuxième unité ( 3 ) de coupure et la deuxième unité ( 3 ) de coupure peut être commutée, à la liaison de la ligne ( 7 ) électrique, avant le commutateur ( 2 ) de mise à la terre à isolation par de l'air et, à la coupure de la ligne ( 7 ) électrique, après le commutateur ( 2 ) de mise à la terre à isolation par de l'air, **caractérisé en ce qu'**un sectionneur ( 5a, 5b ) est monté entre le commutateur ( 2 ) de mise à la terre à isolation par de l'air et la deuxième unité ( 3 ) de coupure et, au moyen d'un dispositif ( 6 ) de réception, une première partie du sectionneur ( 5a ), se trouvant sur un contact ( 4b ) principal mobile du commutateur ( 2 ) de mise à la terre à isolation par de l'air, produit un contact avec la deuxième partie du sectionneur ( 5b ).

2. Appareil ( 1 ) électrique de manoeuvre suivant la revendication 1,
**caractérisé en ce que**
la deuxième unité ( 3 ) de coupure est un disjoncteur et/ou un commutateur de charge et/ou un sectionneur et/ou une chambre d'interrupteur à vide et/ou un dispositif de dérivation de surtensions.

3. Appareil ( 1 ) électrique de manoeuvre suivant l'une des revendications 1 à 2,
**caractérisé en ce que**
la deuxième unité ( 3 ) de coupure est montée du côté du potentiel de tension s'appliquant à l'appareil ( 1 ) de manoeuvre, notamment du côté du potentiel de la haute tension.

4. Appareil ( 1 ) électrique de manoeuvre suivant l'une des revendications 1 à 3,
**caractérisé en ce que**
au moins une autre unité ( 8 ) de coupure est, pour l'évacuation de surtensions, montée en parallèle et/ou en série avec la deuxième unité ( 3 ) de coupure.

5. Appareil ( 1 ) électrique de manoeuvre suivant la revendication 4,
**caractérisé en ce que**
la troisième unité ( 8 ) de coupure est un dispositif de dérivation de surtensions.

6. Appareil ( 1 ) électrique de manoeuvre suivant l'une des revendications 1 à 5,
**caractérisé en ce que**
la deuxième unité ( 3 ) de coupure est intégrée dans un contact ( 4a ) fixe d'un commutateur ( 2 ) de mise à la terre en tant que première unité de coupure.

7. Appareil ( 1 ) électrique de manoeuvre suivant l'une des revendications 1 à 6,
**caractérisé en ce que**
la deuxième unité ( 3 ) de coupure est montée en parallèle et/ou en série avec la première unité ( 2 ) de coupure.

8. Procédé de commutation d'un commutateur ( 2 ) de mise à la terre à isolation par de l'air d'une ligne ( 7 ) électrique reliée au commutateur de mise à la terre à isolation par de l'air par une deuxième unité ( 3 ) de coupure montée en parallèle au commutateur ( 2 ) de mise à la terre à isolation par de l'air, la deuxième unité ( 3 ) de coupure étant fermée, lors de liaison de la ligne ( 7 ) électrique, avant le commutateur ( 2 ) de mise à la terre à isolation par de l'air et, lors de la coupure de la ligne ( 7 ) électrique, d'abord le commutateur ( 2 ) de mise à la terre à isolation par de l'air et seulement ensuite la deuxième unité ( 3 ) de coupure étant séparés de la ligne ( 7 ) électrique, dans lequel, par un dispositif ( 6 ) de réception, une première partie d'un sectionneur ( 5a ) se trouvant sur un contact ( 4d ) principal mobile du commutateur ( 2 ) de mise à la terre à isolation par de l'air produit un contact avec la deuxième partie d'un sectionneur ( 5b ).

9. Procédé suivant la revendication 8,
**caractérisé en ce que**,
dans l'utilisation du point de ( 5a, 5b ) de sectionnement comme liaison entre le commutateur ( 2 ) de mise à la terre à isolation par de l'air et la deuxième unité ( 3 ) de coupure lors de l'opération de connexion, d'abord le point ( 5a, 5b ) de sectionnement, ensuite la deuxième unité ( 3 ) de coupure, après le commutateur ( 2 ) de mise à la terre à isolation par de l'air sont fermés et, lorsque la liaison de la ligne est ménagée, le point ( 5a, 5b ) de sectionnement est ouvert à nouveau et, lors de la déconnexion, d'abord le point ( 5a, 5b ) de sectionnement ouvert est fermé, après le commutateur ( 2 ) de mise à la terre à isolation par de l'air est ouvert, après la deuxième unité ( 3 ) de sectionnement est ouverte avec production apparaissant, le cas échéant, d'un arc électrique et, après le sectionnement complet de la ligne ( 7 ) électrique, le point ( 5a, 5b ) de sectionnement est ouvert à nouveau.
